# FASCICULE DE BREVET EUROPEEN

(11) **EP 2 844 596 B1**
(45) Date de publication et mention de la délivrance du brevet: **01.06.2016**
(21) Numéro de dépôt: 13722279.0
(22) Date de dépôt: 19.04.2013
(51) Int. Cl.: B65H 29/68

(54) **DISPOSITIF DE FREINAGE D'UN ELEMENT PLAT EN FORME DE FEUILLE ET PROCEDE DE NETTOYAGE D'UN TEL DISPOSITIF**
VORRICHTUNG ZUM BREMSEN EINES FLACHELEMENTS IN FORM EINES BLATTS, UND REINIGUNGSVERFAHREN EINER SOLCHEN VORRICHTUNG
DEVICE FOR BRAKING A SHEET-LIKE PLANAR ELEMENT AND METHOD FOR CLEANING SUCH A DEVICE

(30) Priorité: 03.05.2012 EP 12003418
(43) Date de publication de la demande: 11.03.2015
(73) Titulaire: BOBST MEX SA, 1031 Mex (CH)
(72) Inventeur: ANSERMOT, Jean-Claude, CH-1470 Estavayer-le-Lac (CH)
(74) Mandataire: Ehnle, Marcus
(86) Numéro de dépôt international: PCT/EP2013/001165
(87) Numéro de publication internationale: WO 2013/164070

(56) Documents cités:
- EP-A2- 1 935 820
- FR-A1- 2 252 215
- FR-A5- 2 146 045
- US-A- 3 972 523

## Description

La présente invention concerne un dispositif permettant de freiner la portion arrière d'un élément plat en forme de feuille lorsque ce dernier est déplacé en étant tiré par sa portion avant.

L'invention est également relative à des procédés de nettoyage d'un tel dispositif de freinage.

L'invention trouve une application particulièrement avantageuse, mais non exclusive, dans le domaine de la fabrication des emballages en carton.

Dans l'industrie, la fabrication d'un emballage à partir d'une feuille de carton s'opère généralement en plusieurs étapes. C'est pourquoi les machines de façonnage connues de l'état de la technique sont traditionnellement composées de plusieurs stations de travail successives, entre lesquelles chaque feuille est déplacée de façon séquentielle. Concrètement, chaque feuille est transportée individuellement d'une station de travail à une autre en la tirant par son bord avant, laissant ainsi le reste de la feuille sans maintien particulier.

Pour que la feuille conserve malgré tout une certaine planéité lorsqu'elle décélère en arrivant dans une station de travail, il est connu de freiner sa portion arrière durant la phase d'introduction. Habituellement, on utilise pour cela un dispositif de freinage par aspiration qui comme son nom l'indique, remplit sa fonction en retenant la portion arrière de la feuille par aspiration, tout en la laissant glisser progressivement tant que sa portion avant est entraînée en déplacement. En pratique, un tel dispositif de freinage se présente généralement sous la forme d'une tablette qui est pourvue d'une pluralité de trous à travers lesquels on génère une aspiration par effet Venturi, et qui est implantée transversalement à l'entrée même de la station de travail.

Ce type de dispositif de freinage par aspiration présente toutefois l'inconvénient de s'encrasser rapidement. Avec l'humidité de l'air, poussières de carton, poudre antimaculante et autres résidus ont en effet naturellement tendance à s'accumuler en agrégats compacts au niveau des différents orifices et canaux de circulation d'air de la tablette d'aspiration.

La solution qui est usuellement employée pour remédier à ce problème, consiste en quelque sorte à ramoner les différents conduits de la tablette d'aspiration à l'aide d'un grattoir en forme de languette souple. Cet outil présente des dimensions qui sont adaptées aux longueurs et aux sections desdits conduits. Dans les faits, le grattoir est inséré par chaque trou d'aspiration, tandis que les résidus sont évacuées par l'orifice d'échappement correspondant.

L'inconvénient d'une telle technique de nettoyage est que sa mise en oeuvre ne peut s'opérer que manuellement, ce qui la rend particulièrement fastidieuse. Mais le plus grave est que cette technique est parfois tout simplement impossible à mettre en oeuvre, en raison du fait que le dispositif de freinage est quasiment inaccessible. C'est le cas chaque fois que le dispositif en question est implanté dans un environnement particulièrement encombré, comme par exemple à l'entrée d'une presse à platine de machine de façonnage.

Bien entendu, on a cherché à développer des dispositifs de freinage par aspiration dotés d'une fonction d'auto-nettoyage. A cet égard, le document EP1935820 divulgue un dispositif qui comprend classiquement une pluralité de trous d'aspiration reliés à plusieurs orifices d'échappement par un réseau de canaux de circulation d'air, ainsi qu'un circuit pneumatique principal chargé d'injecter de l'air sous pression dans la portion la plus aval dudit réseau et en direction des différents orifices d'échappement. L'ensemble est agencé de manière à ce que la circulation de ce flux d'air pulsé génère par effet Venturi dans la portion la plus amont des canaux de circulation, une dépression qui va à son tour engendrer un flux d'air aspiré à travers tous les trous d'aspiration. Quoi qu'il en soit, le nettoyage des différents conduits s'opère par soufflage, en injectant de l'air sous pression en direction des trous d'aspiration au moyen d'un circuit pneumatique secondaire.

Ce type de dispositif de freinage présente toutefois l'inconvénient d'intégrer un système d'auto-nettoyage qui conduit à évacuer des résidus par les trous d'aspiration, et donc à les rejeter en direction du chemin de déplacement des feuilles, c'est-à-dire au coeur même de la machine de façonnage. Cela a pour conséquences néfastes de souiller les feuilles de carton, mais aussi d'encrasser les mécanismes qui sont présents à proximité directe du dispositif de freinage.

Aussi, le problème technique à résoudre par l'objet de la présente invention, est de proposer un dispositif de freinage pour freiner la portion arrière d'un élément plat en forme de feuille lorsque ce dernier est déplacé en étant tiré par sa portion avant, comprenant au moins un trou d'aspiration qui communique avec un orifice d'échappement via un canal de circulation d'air, ainsi que des moyens principaux d'injection d'air sous pression qui sont à même de générer dans chaque canal de circulation et en direction de l'orifice d'échappement correspondant, un flux d'air pulsé principal capable d'engendrer par effet venturi un flux d'air aspiré de freinage à travers le trou d'aspiration correspondant, dispositif de freinage qui permettrait d'éviter les problèmes de l'état de la technique en offrant une capacité d'auto-nettoyage sensiblement plus efficiente.

La solution au problème technique posé consiste, selon la présente invention, en ce que le dispositif de freinage comporte en outre des moyens secondaires d'injection d'air sous pression qui sont aptes à générer dans chaque canal de circulation et en direction de l'orifice d'échappement correspondant, un flux d'air pulsé secondaire capable d'engendrer par effet venturi un flux d'air aspiré de nettoyage à travers le trou d'aspiration correspondant.

Il est important de préciser que le fait que le dispositif de freinage conforme à l'invention comprenne au moins un trou d'aspiration qui communique avec un orifice d'échappement via un canal de circulation d'air, signifie que ledit dispositif peut comporter un ou plusieurs trous d'aspiration, un ou plusieurs orifices d'échappement, le tout étant relié par un réseau plus ou moins complexe de canaux de circulation d'air.

On peut également souligner que dans le cadre de l'invention, les moyens principaux d'injection d'air sont voués à fonctionner de façon sensiblement continue, étant donné que le freinage est une fonction qui doit être assurée en quasi permanence pour être en adéquation avec les cadences élevées auxquelles sont transportées les feuilles dans les machines de traitement modernes. A contrario, les moyens secondaires d'injection d'air sont quant à eux destinés à être mis en oeuvre plus ponctuellement, compte tenu du fait que le nettoyage est une opération qui se doit d'être la plus courte possible pour ne pas pénaliser le rendement de la machine de traitement à laquelle le dispositif de freinage est associé.

Quoi qu'il en soit, l'invention telle qu'ainsi définie présente l'avantage de s'affranchir des problèmes de souillure et d'encrassement de l'état de la technique, dans la mesure où l'évacuation des résidus s'effectue intégralement par les orifices d'échappement, qui par définition sont tournés dans une direction sensiblement opposée au chemin de déplacement des feuilles. Ici en effet, et contrairement à son homologue de l'art antérieur initialement décrit, il n'est absolument pas question de nettoyer les trous d'aspiration par soufflage, en générant un flux d'air pulsé qui est orienté de l'intérieur vers l'extérieur du dispositif de freinage, et en rejetant les résidus directement par les trous d'aspiration.

Dans un dispositif de freinage conforme à l'invention, le nettoyage des différents trous d'aspiration s'opère avantageusement par aspiration, en utilisant un flux d'air aspiré qui est orienté de l'extérieur vers l'intérieur du dispositif de freinage, avec évacuation des résidus uniquement par les orifices d'échappement. Ce flux d'air aspiré de nettoyage est généré de façon identique au flux d'air aspiré de freinage, c'est-à-dire indirectement puisqu'il résulte lui-aussi d'une dépression créée par effet Venturi suite à la circulation d'un flux d'air pulsé à travers une conduite de section non constante. Le flux d'air aspiré de nettoyage se distingue toutefois du flux d'air aspiré de freinage par le fait qu'il est produit pendant un lapse de temps limité et qu'il bénéficie d'une pression relativement élevée, dans le but que son action s'apparente à une sorte d'effet coup de fusil.

La présente invention concerne en outre les caractéristiques qui ressortiront de la description qui va suivre, et qui devront être considérées isolément ou selon toutes leurs combinaisons techniques possibles. Cette description, donnée à titre d'exemple non limitatif, est destinée à mieux faire comprendre en quoi consiste l'invention et comment elle peut être réalisée. La description est par ailleurs donnée en référence aux dessins annexés dans lesquels:
La figure 1 illustre une machine de traitement dans laquelle est intégrée une station de découpage qui est équipée d'un dispositif de freinage conforme à l'invention.
La figure 2 montre l'implantation du dispositif de freinage au sein de la station de découpage.
La figure 3 est une en coupe transversale qui fait apparaître le dispositif de freinage en phase de fonctionnement.
La figure 4 constitue une vue similaire à la figure 3, mais avec le dispositif de freinage en phase de nettoyage.

Pour des raisons de clarté, les mêmes éléments ont été désignés par des références identiques. De même, seuls les éléments essentiels pour la compréhension de l'invention ont été représentés, et ceci sans respect de l'échelle et de manière schématique.

La figure 1 représente une machine de traitement 100 dont la principale fonction est de découper une succession d'éléments plats, en l'occurrence des feuilles de carton, pour obtenir des poses destinées à être ultérieurement pliées et collées en vue de confectionner des boîtes pliantes. Une telle machine de découpe 100 étant parfaitement connue de l'état de la technique, elle ne sera pas décrite en détail ici, tant au niveau de sa structure que de son fonctionnement.

On rappellera simplement qu'elle est classiquement composée de plusieurs stations de travail 110, 120, 130, 140, 150 , 160 qui sont juxtaposées pour former un ensemble unitaire capable de traiter une succession de feuilles. C'est ainsi que l'on trouve un margeur 110 chargé d'alimenter la machine feuille à feuille, puis une table de marge 120 sur laquelle les feuilles sont mises en nappe avant d'être positionnées avec précision de façon individuelle, et une station de découpage 130 qui remplit sa fonction par l'intermédiaire d'une presse à platine 131. On note la présence ensuite d'une station d'éjection 140 permettant d'enlever les déchets qui sont directement produits lors du découpage des feuilles, d'une station de réception 150 avec séparation de poses dont le rôle est de rompre les points d'attache qui unissent les poses entre elles en vue de séparer ces dernières puis de les reconditionner en piles afin de les rendre directement utilisables dans une plieuse-colleuse, et enfin d'une station d'évacuation 160 où l'on procède à l'évacuation du déchet résiduel. Des moyens de transport 170 sont bien entendu prévus pour déplacer individuellement chaque feuille depuis la sortie de la table de marge 120 jusqu'à la station de réception 150 en la tirant par son bord avant. De manière très classique, ces moyens de transport 170 utilisent une série de barres de pinces 171 qui sont montées mobiles en translation transversale, par l'intermédiaire de deux trains de chaînes 172 disposés latéralement de chaque côté de la machine de découpe 100.

La figure 2 montre plus précisément que la station de découpage 130 est équipée d'une presse à platine 131 dans laquelle la découpe des feuilles s'opère entre une platine supérieure 132 qui est statique, et une platine inférieure 133 qui est montée mobile en déplacement suivant un mouvement de va-et-vient vertical. On observe également que la station de découpage 130 intègre un dispositif de freinage 1 qui est chargé de freiner par aspiration la portion carrière de chaque feuille lorsque cette dernière pénètre dans la presse à platine 131 en étant tiré via son bord avant par une barre de pinces 171. L'action combinée du tirage et du freinage permet alors avantageusement de maintenir la feuille dans une position parfaitement étendue pendant toute la phase de décélération.

Dans ce mode particulier de réalisation, choisi uniquement à titre d'exemple, le dispositif de freinage 1 se présente sous la forme d'une tablette d'aspiration 2 qui est implantée transversalement à l'entrée de la presse à platine 131, en dessous mais au plus près du chemin de déplacement des feuilles 134 afin de pouvoir agir au niveau de la face inférieure de ces dernières.

Ainsi qu'on peut le voir sur les figures 3 et 4, la dispositif de freinage 1 est tout d'abord doté d'au moins un trou d'aspiration 10 qui débouche à la surface supérieure de la tablette 2, et qui communique avec un orifice d'échappement 30 via un canal de circulation d'air 20, tous deux ménagés dans la partie inférieure de ladite tablette 2. Mais le dispositif de freinage 1 est également pourvu de moyens principaux d'injection d'air sous pression 40 qui sont à même de générer dans chaque canal de circulation 20, un flux d'air pulsé principal (flèche f1) qui est dirigé vers l'orifice d'échappement correspondant 30 (flèche f2). L'ensemble est agencé de manière à ce que la circulation de ce flux d'air pulsé principal engendre, par effet venturi, un flux d'air aspiré de freinage (flèche f3) à travers chaque trou d'aspiration 10.

Le dispositif de freinage 1 dispose d'une capacité d'auto-nettoyage. Pour cela, et conformément à l'objet de la présente invention, il comporte en outre des moyens secondaires d'injection d'air sous pression 50 qui sont en mesure de générer dans chaque canal de circulation 20 un flux d'air pulsé secondaire (flèche f4) qui est dirigé vers l'orifice d'échappement correspondant 30 (flèche f5). L'ensemble est ici conçu de telle sorte que la circulation de ce flux d'air pulsé secondaire engendre, par effet venturi, un flux d'air aspiré de nettoyage (flèche f6) à travers le chaque d'aspiration 10.

Dans cet exemple de réalisation, les moyens principaux d'injection 40 sont concrètement dotés d'une source d'air comprimé 41 qui alimente une conduite d'amenée d'air 42 ménagée longitudinalement à travers la tablette d'aspiration 2. Cette conduite d'amenée d'air 42 communique avec une pluralité de canaux d'amenée d'air 43 qui débouchent respectivement dans les différents canaux de circulation d'air 20.

De manière analogue, les moyens secondaires d'injection 50 sont quant à eux pourvus d'une source d'air comprimé 51 qui alimente une conduite d'amenée d'air 52 ménagée longitudinalement à travers la tablette d'aspiration 2. Cette conduite d'amenée d'air 52 communique avec une pluralité de canaux d'amenée d'air 53 qui débouchent respectivement dans les différents canaux de circulation d'air 20.

En pratique, le flux d'air aspiré de nettoyage sert à détacher les résidus qui sont présents dans chaque trou d'aspiration 10, puis à les transporter jusqu'au canal de circulation d'air 20 associé. Là, c'est le flux d'air pulsé secondaire qui prend le relai pour les véhiculer jusqu'à l'orifice d'échappement 30 correspondant. Concomitamment, ce même flux d'air pulsé secondaire est utilisé pour enlever les résidus qui se sont accumulés le long du canal de circulation d'air 20, et pour les évacuer par l'orifice d'échappement 30.

Selon une particularité de l'invention, les moyens secondaires d'injection 50 sont aptes à générer un flux d'air pulsé secondaire de façon temporaire.

De préférence, les moyens secondaires d'injection 50 sont à même de générer un flux d'air pulsé secondaire pendant un lapse de temps compris entre 0,5 et 2 secondes.

Selon une autre particularité de l'invention, les moyens secondaires d'injection 50 sont aptes à générer un flux d'air pulsé secondaire dont la pression est sensiblement supérieure à celle du flux d'air pulsé principal, et conséquemment à engendrer un flux d'air aspiré de nettoyage dont la pression est sensiblement supérieure à celle du flux d'air aspiré de freinage.

De préférence, les moyens secondaires d'injection () sont en mesure de générer un flux d'air pulsé secondaire dont la pression est comprise entre 8 et 12 bars.

Bien entendu, l'invention concerne également toute station de travail destinée à être intégrée dans une station de travail d'éléments plats en forme de feuilles, et comprenant au moins un dispositif de freinage 1 tel que précédemment décrit. On pense par exemple à une station de découpage 130 comme dans le mode particulier de réalisation choisi pour illustrer l'invention, mais aussi à une station d'éjection de déchets 140 ou à une station de réception 150.

Mais de manière encore plus générale, l'invention est en outre relative à toute machine de traitement d'une succession d'éléments plats en forme de feuilles, disposant d'au moins un tel dispositif de freinage 1. On pense notamment ici à une machine de découpe comme dans l'exemple de réalisation des figures 1 à 4, ou encore à une machine d'impression par estampage de bandes métallisées.

L'invention concerne enfin des procédés permettant de nettoyer tout dispositif de freinage par aspiration 1 tel que précédemment décrit.

C'est ainsi qu'un premier procédé de nettoyage est caractérisé par le fait qu'il comporte les étapes consistant à :
- désactiver si nécessaire les moyens principaux d'injection 40,
- activer temporairement les moyens secondaires d'injection 50.

Dans ce premier procédé de nettoyage, les moyens principaux d'injection 40 et les moyens secondaires d'injection 50 sont voués à fonctionner en alternance. Cela signifie que les moyens principaux d'injection 40 sont exclusivement dédiés à la fonction de freinage, tandis que seuls les moyens secondaires d'injection 50 participent à la fonction de nettoyage.

De manière particulièrement avantageuse, préalablement à l'étape de désactivation des moyens principaux d'injection 40, le premier procédé de nettoyage peut être doté d'une étape supplémentaire consistant à contrôler l'état d'activation desdits moyens principaux d'injection 40.

Conformément à une autre caractéristique avantageuse, postérieurement à l'étape d'activation temporaire des moyens secondaires d'injection 50, le premier procédé de nettoyage peut être pourvu d'une étape supplémentaire consistant à réactiver les moyens principaux d'injection 40.

Un second procédé de nettoyage est quant à lui remarquable en ce qu'il comprend une étape consistant à activer temporairement les moyens principaux d'injection 40 et les moyens secondaires d'injection 50 de façon simultanée.

Dans ce second procédé de nettoyage, la fonction de freinage demeure assurée par les seuls moyens principaux d'injection 40, tandis que la fonction de nettoyage est remplie grâce à l'action combinée des moyens principaux d'injection 40 et des moyens secondaires d'injection 50.

D'autres caractéristiques de l'invention sont applicables quel que soit le procédé de nettoyage considéré.

C'est ainsi que l'activation des moyens secondaires d'injection 50 s'opère de préférence pendant un lapse de temps compris entre 0,5 et 2 secondes.

De même analogue, l'activation des moyens secondaires d'injection 50 est réalisée de préférence avec une pression de flux d'air pulsé secondaire, qui est comprise entre 8 et 12 bars.

De manière particulièrement avantageuse, le procédé de nettoyage est mis en oeuvre périodiquement. L'objectif ici est d'exercer une action préventive pour éviter tout risque de bouchage des conduits. Il est cependant entendu que si cette mise en oeuvre est régulière, sa périodicité peut quant à elle variée d'un dispositif de freinage à l'autre. En pratique, cette périodicité sera généralement fonction de la qualité des feuilles traitées, de la nature des travaux mécaniques réalisés dans la station, de la manière dont s'opère le transport individuel de chaque feuille.

Conformément à une autre caractéristique avantageuse, préalablement à sa mise en oeuvre, le procédé de nettoyage comporte les étapes consistant à :
- interrompre le transport des objets plats en amont du dispositif de freinage 1,
- contrôler la présence d'objet plat à proximité directe du dispositif de freinage 1,
- autoriser la mise en oeuvre du procédé de nettoyage si aucun objet plat n'est présent en regard dudit dispositif de freinage 1.

## Revendications

1. Dispositif de freinage (1) pour freiner la portion arrière d'un élément plat en forme de feuille lorsque ce dernier est déplacé en-étant tiré par sa portion avant, comprenant au moins un trou d'aspiration (10) qui communique avec un orifice d'échappement (30) via un canal de circulation d'air (20), ainsi que des moyens principaux d'injection d'air sous pression (40) qui sont à même de générer dans chaque canal de circulation (20) et en direction de l'orifice d'échappement correspondant (30), un flux d'air pulsé principal capable d'engendrer par effet venturi un flux d'air aspiré de freinage à travers le trou d'aspiration correspondant (10), **caractérisé en ce qu'**il comporte en outre des moyens secondaires d'injection d'air sous pression (50) qui sont aptes à générer dans chaque canal de circulation (20) et en direction de l'orifice d'échappement correspondant (30), un flux d'air pulsé secondaire capable d'engendrer par effet venturi un flux d'air aspiré de nettoyage à travers le trou d'aspiration correspondant (10).

2. Dispositif de freinage (1) selon la revendication 1, **caractérisé en ce que** les moyens secondaires d'injection (50) sont aptes à générer un flux d'air pulsé secondaire de façon temporaire.

3. Dispositif de freinage (1) selon la revendication 2, **caractérisé en ce que** les moyens secondaires d'injection (50) sont aptes à générer un flux d'air pulsé secondaire pendant un lapse de temps compris entre 0,5 et 2 secondes.

4. Dispositif de freinage (1) selon l'une des revendications 1 à 3, **caractérisé en ce que** les moyens secondaires d'injection (50) sont aptes à générer un flux d'air pulsé secondaire dont la pression est sensiblement supérieure à celle du flux d'air pulsé principal, et conséquemment à engendrer un flux d'air aspiré de nettoyage dont la pression est sensiblement supérieure à celle du flux d'air aspiré de freinage.

5. Dispositif de freinage (1) selon la revendication 4, **caractérisé en ce que** les moyens secondaires d'injection (50) sont aptes à générer un flux d'air pulsé secondaire dont la pression est comprise entre 8 et 12 bars.

6. Station de travail (130) d'une succession d'éléments plats en forme de feuilles, **caractérisée en ce qu'**elle comporte au moins un dispositif de freinage (1) selon l'une quelconque des revendications précédentes.

7. Machine de traitement (100) d'une succession d'éléments plats en forme de feuilles, **caractérisée en ce qu'**elle comporte au moins un dispositif de freinage (1) selon l'une quelconque des revendications 1 à 5.

8. Procédé de nettoyage d'un dispositif de freinage par aspiration (1) conforme à l'une quelconque des revendications 1 à 5, **caractérisé en ce qu'**il comporte les étapes consistant à :
- désactiver si nécessaire les moyens principaux d'injection (40),
- activer temporairement les moyens secondaires d'injection (50).

9. Procédé de nettoyage selon la revendication 8, **caractérisé en ce que** préalablement à l'étape de désactivation des moyens principaux d'injection (40), il comporte une étape consistant à contrôler l'état d'activation desdits moyens principaux d'injection (40).

10. Procédé de nettoyage selon l'une des revendications 8 ou 9, **caractérisé en ce que** postérieurement à l'étape d'activation temporaire des moyens secondaires d'injection (50), il comporte une étape consistant à réactiver les moyens principaux d'injection (40).

11. Procédé de nettoyage d'un dispositif de freinage par aspiration (1) conforme à l'une quelconque des revendications 1 à 5, **caractérisé en ce qu'**il comporte une étape consistant à activer temporairement les moyens principaux d'injection (40) et les moyens secondaires d'injection (50) de façon simultanée.

12. Procédé de nettoyage selon l'une quelconque des revendications 8 à 11, **caractérisé en ce que** l'activation des moyens secondaires d'injection (50) s'opère pendant un lapse de temps compris entre 0,5 et 2 secondes.

13. Procédé de nettoyage selon l'une quelconque des revendications 8 à 12, **caractérisé en ce que** l'activation des moyens secondaires d'injection (50) s'opère avec une pression de flux d'air pulsé secondaire, qui est comprise entre 8 et 12 bars.

14. Procédé de nettoyage selon l'une quelconque des revendications 8 à 13, **caractérisé en ce qu'**il est mis en oeuvre périodiquement.

15. Procédé de nettoyage selon l'une quelconque des revendications 8 à 14, **caractérisé en ce que** préalablement à sa mise en oeuvre, il comporte les étapes consistant à :
- interrompre le transport des objets plats en amont du dispositif de freinage (1),
- contrôler la présence d'objet plat à proximité directe du dispositif de freinage (1),
- autoriser la mise en oeuvre du procédé de nettoyage si aucun objet plat n'est présent en regard dudit dispositif de freinage (1).

## Patentansprüche

1. Bremsvorrichtung (1), um den hinteren Abschnitt eines flachen folienförmigen Elements zu bremsen, wenn dieses letztgenannte verschoben wird, wobei es von seinem vorderen Abschnitt gezogen wird, umfassend mindestens ein Ansaugloch (10), das mit einer Ablassöffnung (30) über einen Luftzirkulationskanal (20) in Verbindung steht, sowie Haupteinspritzmittel von Druckluft (40), die geeignet sind, in jedem Zirkulationskanal (20) und in Richtung der entsprechenden Auslassöffnung (30) einen pulsierenden Hauptluftstrom zu erzeugen, der geeignet ist, durch Venturi-Effekt einen Bremssaugluftstrom durch das entsprechende Ansaugloch (10) zu erzeugen, **dadurch gekennzeichnet, dass** sie ferner Nebeneinspritzmittel von Druckluft (50) umfasst, die geeignet sind, in jedem Zirkulationskanal (20) und in Richtung der entsprechenden Auslassöffnung (30) einen pulsierenden Nebenluftstrom zu erzeugen, der geeignet ist, durch Venturi-Effekt einen Reinigungssaugluftstrom durch das entsprechende Ansaugloch (10) zu erzeugen.

2. Bremsvorrichtung (1) nach Anspruch 1, **dadurch gekennzeichnet, dass** die Nebeneinspritzmittel (50) geeignet sind, vorübergehend einen pulsierenden Nebenluftstrom zu erzeugen.

3. Bremsvorrichtung (1) nach Anspruch 2, **dadurch gekennzeichnet, dass** die Nebeneinspritzmittel (50) geeignet sind, einen pulsierenden Nebenluftstrom während eines Zeitraums zwischen 0,5 und 2 Sekunden zu erzeugen.

4. Bremsvorrichtung (1) nach einem der Ansprüche 1 bis 3, **dadurch gekennzeichnet, dass** die Nebeneinspritzmittel (50) geeignet sind, einen pulsierenden Nebenluftstrom zu erzeugen, dessen Druck im Wesentlichen größer als jener des pulsierenden Hauptluftstroms ist, und anschließend einen Reinigungssaugluftstrom zu erzeugen, dessen Druck im Wesentlichen größer als jener des Bremssaugluftstroms ist.

5. Bremsvorrichtung (1) nach Anspruch 4, **dadurch gekennzeichnet, dass** die Nebeneinspritzmittel (50) geeignet sind, einen pulsierenden Nebenluftstrom zu erzeugen, dessen Druck zwischen 8 und 12 bar beträgt.

6. Bearbeitungsstation (130) einer Aufeinanderfolge von flachen folienförmigen Elementen, **dadurch gekennzeichnet, dass** sie mindestens eine Bremsvorrichtung (1) nach einem der vorhergehenden Ansprüche umfasst.

7. Bearbeitungsmaschine (100) einer Aufeinanderfolge von flachen folienförmigen Elementen, **dadurch gekennzeichnet, dass** sie mindestens eine Bremsvorrichtung (1) nach einem der Ansprüche 1 bis 5 umfasst.

8. Verfahren zur Reinigung einer Bremsvorrichtung durch Ansaugung (1) nach einem der Ansprüche 1 bis 5, **dadurch gekennzeichnet, dass** es die folgenden Schritte umfasst, darin bestehend:
- falls erforderlich, die Haupteinspritzmittel (40) zu deaktivieren,
- vorübergehend die Nebeneinspritzmittel (50) zu aktivieren.

9. Reinigungsverfahren nach Anspruch 8, **dadurch gekennzeichnet, dass** es vor dem Schritt der Deaktivierung der Haupteinspritzmittel (40) einen Schritt umfasst, der darin besteht, den Aktivierungszustand der Haupteinspritzmittel (40) zu kontrollieren.

10. Reinigungsverfahren nach einem der Ansprüche 8 oder 9, **dadurch gekennzeichnet, dass** es nach dem Schritt der vorübergehenden Aktivierung der Nebeneinspritzmittel (50) einen Schritt umfasst, der darin besteht, die Haupteinspritzmittel (40) zu reaktivieren.

11. Verfahren zur Reinigung einer Bremsvorrichtung durch Ansaugung (1) nach einem der Ansprüche 1 bis 5, **dadurch gekennzeichnet, dass** es einen Schritt umfasst, der darin besteht, vorübergehend die Haupteinspritzmittel (40) und die Nebeneinspritzmittel (50) gleichzeitig zu aktivieren.

12. Reinigungsverfahren nach einem der Ansprüche 8 bis 11, **dadurch gekennzeichnet, dass** die Aktivierung der Nebeneinspritzmittel (50) während eines Zeitraums zwischen 0,5 und 2 Sekunden erfolgt.

13. Reinigungsverfahren nach einem der Ansprüche 8 bis 12, **dadurch gekennzeichnet, dass** die Aktivierung der Nebeneinspritzmittel (50) mit einem Druck eines pulsierenden Nebenluftstroms zwischen 8 und 12 bar erfolgt.

14. Reinigungsverfahren nach einem der Ansprüche 8 bis 13, **dadurch gekennzeichnet, dass** es regelmäßig eingesetzt wird.

15. Reinigungsverfahren nach einem der Ansprüche 8 bis 14, **dadurch gekennzeichnet, dass** es vor seinem Einsatz die folgenden Schritte umfasst, darin bestehend:
- den Transport der flachen Gegenstände stromaufwärts zu der Bremsvorrichtung (1) zu unterbrechen,
- das Vorhandensein eines flachen Gegenstandes in unmittelbarer Nähe der Bremsvorrichtung (1) zu kontrollieren,
- den Einsatz des Reinigungsverfahrens zu gestatten, wenn kein flacher Gegenstand gegenüber der Bremsvorrichtung (1) vorhanden ist.

## Claims

1. Braking device (1) for braking the rear portion of a flat element in sheet form when said latter is displaced by being pulled by means of its front portion, said braking device comprising at least one suction hole (10) which communicates with an exhaust orifice (30) via an air circulation duct (20), as well as principal compressed air injection means (40) which, in each circulation duct (20) and in the direction of the corresponding exhaust orifice (30), are able to generate a principal pulsed air flow capable, by means of the Venturi effect, of generating a braking suction air flow through the corresponding suction hole (10), **characterized in that** said braking device furthermore comprises secondary compressed air injection means (50) which are suitable for generating, in each circulation duct (20) and in the direction of the corresponding exhaust orifice (30), a secondary pulsed air flow capable, by means of the Venturi effect, of generating a cleaning suction air flow through the corresponding suction hole (10).

2. Braking device (1) according to Claim 1, **characterized in that** the secondary injection means (50) are suitable for generating a secondary pulsed air flow in a temporary manner.

3. Braking device (1) according to Claim 2, **characterized in that** the secondary injection means (50) are suitable for generating a secondary pulsed air flow during a lapse of time of between 0.5 and 2 seconds inclusive.

4. Braking device (1) according to one of Claims 1 to 3, **characterized in that** the secondary injection means (50) are suitable for generating a secondary pulsed air flow where the pressure is appreciably superior to that of the principal pulsed air flow, and, as a consequence, are suitable for generating a cleaning suction air flow where the pressure is appreciably superior to that of the braking suction air flow.

5. Braking device (1) according to Claim 4, **characterized in that** the secondary injection means (50) are suitable for generating a secondary pulsed air flow where the pressure is between 8 and 12 bar inclusive.

6. Operating station (130) for a succession of flat elements in sheet form, **characterized in that** said operating station comprises at least one braking device (1) according to any one of the preceding claims.

7. Processing machine (100) for a succession of flat elements in sheet form, **characterized in that** said processing machine comprises at least one braking device (1) according to any one of Claims 1 to 5.

8. Method for cleaning a braking device by suction (1) in accordance with any one of Claims 1 to 5, **characterized in that** said method comprises the stages consisting in:
- deactivating the principal injection means (40) if necessary,
- temporarily activating the secondary injection means (50).

9. Method for cleaning according to Claim 8, **characterized in that** said method includes a stage consisting in controlling the activation state of said principal injection means (40) prior to the stage of deactivating the principal injection means (40).

10. Method for cleaning according to either of Claims 8 and 9, **characterized in that** said method includes a stage consisting in reactivating the principal injection means (40) after the stage of temporarily activating the secondary injection means (50).

11. Method for cleaning a braking device by means of suction (1) in accordance with any one of Claims 1 to 5, **characterized in that** said method comprises a stage consisting in temporarily activating the principal injection means (40) and the secondary injection means (50) in a simultaneous manner.

12. Method for cleaning according to any one of Claims 8 to 11, **characterized in that** activation of the secondary injection means (50) takes place during a lapse of time of between 0.5 and 2 seconds inclusive.

13. Method for cleaning according to any one of Claims 8 to 12, **characterized in that** activation of the secondary injection means (50) takes place at a secondary pulsed air flow pressure which is between 8 and 12 bar inclusive.

14. Method for cleaning according to any one of Claims 8 to 13, **characterized in that** said method is implemented in a periodic manner.

15. Method for cleaning according to any one of Claims 8 to 14, **characterized in that** prior to its implementation, said method comprises the stages consisting in:
- interrupting the conveyance of flat objects upstream of the braking device (1),
- checking the presence of flat objects in the direct vicinity of the braking device (1),
- authorizing the implementation of the method of cleaning if no flat object is present in the vicinity of said braking device (1).
